# EUROPÄISCHE PATENTSCHRIFT

(11) **EP 4 477 127 B1**
(45) Veröffentlichungstag und Bekanntmachung des Hinweises auf die Patenterteilung: **01.04.2026**
(21) Anmeldenummer: 24178500.5
(22) Anmeldetag: 28.05.2024
(51) Int. Cl.: A47L 11/40

(54) **VERFAHREN ZUM BETRIEB EINES MOBILEN, SELBSTFAHRENDEN GERÄTS AN EINER SERVICESTATION**
METHOD FOR OPERATING A MOBILE SELF-PROPELLED DEVICE AT A SERVICE STATION
PROCÉDÉ DE FONCTIONNEMENT D'UN ENGIN MOBILE AUTOMOTEUR SUR UNE STATION DE SERVICE

(30) Priorität: 14.06.2023 DE 102023205528
(43) Veröffentlichungstag der Anmeldung: 18.12.2024
(73) Patentinhaber: BSH Hausgeräte GmbH, 81739 München (DE)
(72) Erfinder: Schnitzer, Frank, 97616 Bad Neustadt (DE); Schreiner, Dominik, 36148 Kalbach (DE); Geis, Julius, 97705 Burkardroth (DE); Hassfurter, Stefan, 96126 Maroldsweisach (DE)

(56) Entgegenhaltungen:
- EP-B1- 2 625 763
- WO-A2-2022/133174

## Beschreibung

Die Erfindung betrifft ein Verfahren zum Betrieb eines mobilen, selbstfahrenden Geräts, insbesondere eines Bodenreinigungsgeräts, wie einen Saug-, Kehr- und/oder Wischroboter, an einer Servicestation, die neben einem Laden eines Akkus des Geräts zumindest eine Servicefunktion anbietet.

Reinigungsroboter haben die Aufgabe, möglichst autonom die Reinigung von Böden durchzuführen. Dabei soll einem Nutzer nicht nur die Aufgabe der eigentlichen Bodenreinigung abgenommen werden, sondern auch ein Betreuungs- oder manueller Handlungsaufwand für den Reinigungsroboter durch den Nutzer so gering wie möglich gehalten werden. Ein Wiederaufladen eines Akkus des Reinigungsroboters erfolgt dabei an einer Basisstation, die der Reinigungsroboter bei Bedarf selbstständig aufsucht. Eine weitere Reduzierung des Handlungsaufwands des Nutzers wird häufig durch Absaugstation ermöglicht, an der eine mit Staub und Schmutz gefüllte Staubbox des Reinigungsroboters automatisch entleert werden kann, sodass der Nutzer nur geringen oder keinen Aufwand mit der Entleerung hat.

Für den Betrieb an der Ladestation benötigt der Reinigungsroboter zwei elektrische Kontakte, um seinen Akku laden zu können. Für den Betrieb mit einer Absaugstation sind dagegen zusätzliche Kommunikationsschnittstellen, etwa in Form von zusätzlichen Kontakten vorgesehen, um eine Kommunikation zwischen Reinigungsroboter und Absaugstation zu ermöglichen. Diese Kommunikation erlaubt es, dass der Reinigungsroboter lediglich bei Bedarf abgesaugt wird, insbesondere, wenn der Reinigungsroboter dies der Absaugstation explizit mitteilt.

Um eine vollständige Kompatibilität zwischen Reinigungsroboter und allen Stationen wie Ladestation und Absaugstation zu gewährleisten, ist es herkömmlicherweise notwendig, dass alle Reinigungsroboter eine zusätzliche Kommunikationsschnittstelle aufweisen. Reinigungsroboter, die ausschließlich an einer Ladestation betrieben werden, nutzen dabei nur zwei Ladekontakte. Kauft der Nutzer eine Absaugstation nach, nutzt derselbe Reinigungsroboter zusätzlich die zusätzliche Kommunikationsschnittstelle zur Kommunikation.

Die zusätzliche Kommunikationsschnittstelle an Reinigungsrobotern führen im Vergleich zu Reinigungsrobotern mit nur zwei Ladekontakten zu Kostennachteilen, insbesondere zu erhöhten Kosten, die im Fall der reinen Verwendung der Roboter mit reinen Ladestationen unnötig sind. Das Ausbilden von nur zwei Ladekontakten an Reinigungsrobotern nimmt diesen jedoch nachteilig die Flexibilität der Verwendung mit (eventuell nachgekauften) Absaugstationen.

Aus der Druckschrift WO 2022/133174 A2 ist eine Dockingstation bekannt, die zur Durchführung von Wartungsarbeiten am Roboter vorgesehen ist. Aus der EP 2 625 763 B1 ist eine Ladestation für einen Roboter bekannt, die erst bei einem sicheren Andocken des Roboters die volle Ladespannung auf Ladekontakte schaltet.

Aufgabe der Erfindung ist es, ein Betriebsverfahren an einer Servicestation beziehungsweise eine Servicestation bereitzustellen, sodass die oben genannten Nachteile vermieden werden, und insbesondere eine Servicefunktion der Servicestation bei mobilen, selbstfahrenden Geräten auch ohne zusätzliche Kommunikationsschnittstelle ausführbar ist.

Erfindungsgemäß umfasst ein Verfahren zum Betrieb eines mobilen, selbstfahrenden Geräts an einer Servicestation, die neben einem Laden eines Akkus des Geräts zumindest eine Servicefunktion anbietet, folgende Verfahrensschritte:
- Erkennen eines Andockens eines Geräts an der Servicestation durch Fließen eines Ladestroms über zwei Ladekontakte des Geräts und zwei korrespondierende Gegenkontakte der Servicestation,
- Prüfen der Servicestation auf ein Vorhandensein einer Kommunikationsschnittstelle des Geräts,
- selbsttätiges Starten der Servicefunktion zu vorbestimmten Zeiten oder nach vordefinierten Handlungen des Geräts bei einem Nicht-Vorhandensein der Kommunikationsschnittstelle des Geräts.

Mit dem erfindungsgemäßen Verfahren kann mit Vorteil ein für den Betrieb an einer Ladestation kostentechnisch optimiertes Gerät mit nur zwei Ladekontakten und ohne Kommunikationsschnittstelle zusätzlich an der Servicestation betrieben werden. Die Servicestation umfasst dazu vorzugsweise eine Elektronik, die verschiedene Gerätevarianten auf Basis der vorhandenen oder nicht vorhandenen Kommunikationsschnittstelle unterscheiden und erkennen kann.

In der Servicestation ist insbesondere eine Ladeelektronik verbaut, die in der Lage ist, einen Akku des angedockten oder angekuppelten Geräts zu laden, wenn dessen Ladekontakte mit den entsprechenden Gegenkontakten der Servicestation verbunden sind. Vorzugsweise ist die Ladeelektronik so abgesichert, dass lediglich Akkus, die mit einem passenden BMS (Battery Management System) ausgerüstet sind, geladen werden. In anderen Fällen wird kein Ladestrom zur Verfügung gestellt. So kann mit Vorteil sichergestellt werden, dass nur ein Ladestrom fließt, wenn ein passendes Gerät angedockt ist.

Um Geräte unabhängig einer vorhandenen Kommunikationsschnittstelle an der Servicestation betreiben zu können, wird das erfindungsgemäße Verfahren durchgeführt. Erkennt eine Steuerelektronik der Servicestation, dass ein Ladestrom fließt, so wird davon ausgegangen, dass das Gerät angedockt ist. Die Servicestation prüft daraufhin, ob das Gerät mit einer Kommunikationsschnittstelle ausgestattet ist. Je nach dem Ergebnis der Prüfung unterscheiden sich die weiteren Verfahrensschritte der Servicestation. Insbesondere bei einer nicht vorhandenen Kommunikationsschnittstelle startet selbsttätig ein automatisches Verfahren, um die Servicefunktion auch bei diesem Gerät automatisch und insbesondere ohne Nutzereingriff durchzuführen.

Bei Geräten ohne Kommunikationsschnittstelle wird insbesondere die Servicestation selbst als "Master" definiert, die einen Auslöser für das Starten der Servicefunktion bestimmt. Weder ein Startbefehl des Nutzers, noch des Geräts sind dabei notwendig. Die Servicestation startet die Servicefunktion also selbstständig, ohne Nutzereingriff und geräteunabhängig. Das Gerät umfasst hierbei Ladekontakte zum Laden des Akkus, über die keine explizite Kommunikation mit der Servicestation stattfindet.

Unter einem mobilen, selbstfahrenden Gerät ist insbesondere ein Bodenreinigungsgerät zu verstehen, welches beispielsweise im Haushaltsbereich Bodenflächen autonom bearbeiten kann. Hierunter zählen unter anderem Saug- und/oder Kehr- und/oder Wischroboter. Beispielsweise ist das mobile, selbstfahrende Gerät ein Kombigerät, das sowohl trocken- als auch nassreinigen kann. Die Geräte arbeiten im Betrieb (Reinigungsbetrieb) bevorzugt ohne oder mit möglichst wenig Nutzereingriff. Beispielsweise fährt das Gerät selbsttätig in einen vorgegebenen Raum, um entsprechend einer vorgegebenen und einprogrammierten Verfahrensstrategie den Boden zu reinigen.

Um hierbei jegliche individuellen Umgebungsbesonderheiten beachten zu können, findet bevorzugt eine Explorationsfahrt mit dem mobilen, selbstfahrenden Gerät statt. Unter einer Explorationsfahrt ist insbesondere eine Erkundungsfahrt zu verstehen, die dazu geeignet ist, eine zu bearbeitende Bodenfläche nach Hindernissen, Raumaufteilung und ähnlichem zu erkunden. Ziel einer Explorationsfahrt ist es insbesondere, Gegebenheiten des zu bearbeitenden Bodenbearbeitungsbereichs einschätzen und/oder darstellen zu können.

Nach der Explorationsfahrt kennt das mobile, selbstfahrende Gerät seine Umgebung und kann diese in Form einer Umgebungskarte an den Nutzer weitergeben, zum Beispiel in einer App (Reinigungs-App) an einem Mobilgerät. In der Umgebungskarte kann dem Nutzer die Möglichkeit gegeben werden, mit dem mobilen, selbstfahrenden Gerät zu interagieren. Der Nutzer kann mit Vorteil Informationen in der Umgebungskarte einsehen und bei Bedarf ändern und/oder anpassen.

Während der Explorationsfahrt detektiert das Gerät in dem zu bearbeitenden Bodenbereich befindliche Hindernisse und/oder Teppiche bevorzugt mittels spezieller Sensoren wie beispielsweise Ultraschallsensoren, Lasersysteme und/oder Kamerasystemen mit Objekterkennungsalgorithmen. Ist die Position, Größe und Form der Hindernisse ermittelt, trägt das Gerät diese in seine Umgebungskarte ein. Alternativ kann ein Nutzer die Position der Hindernisse direkt bei der Einrichtung des Geräts in die Umgebungskarte beispielsweise mittels der Reinigungs-App auf seinem Mobilgerät einpflegen.

Unter einer Umgebungskarte ist insbesondere jegliche Karte zu verstehen, die geeignet ist, die Umgebung des Bodenbearbeitungsbereichs mit all seinen Hindernissen und Gegenständen darzustellen. Beispielsweise zeigt die Umgebungskarte den Bodenbearbeitungsbereich mit den darin enthaltenen Möbeln, Teppichen und Wänden skizzenartig an.

Die Umgebungskarte mit den Hindernissen wird vorzugsweise in der App an einem tragbaren Zusatzgerät dargestellt. Dies dient insbesondere der Visualisierung zu einer möglichen Interaktion für den Nutzer. Unter einem Zusatzgerät ist vorliegend insbesondere jegliches Gerät zu verstehen, das für einen Benutzer tragbar ist, das außerhalb des mobilen, selbstfahrenden Geräts angeordnet, insbesondere extern und/oder differenziert vom mobilen, selbstfahrenden Gerät ist, und zu einer Anzeige, Bereitstellung, Übermittlung und/oder Übertragung von Daten geeignet ist, wie beispielsweise ein Handy, ein Smartphone, ein Tablet und/oder ein Computer beziehungsweise Laptop.

Auf dem tragbaren Zusatzgerät ist die App, insbesondere die Reinigungs-App, installiert, die zur Kommunikation des mobilen, selbstfahrenden Geräts mit dem Zusatzgerät dient und insbesondere eine Visualisierung des Bodenbearbeitungsbereichs, insbesondere des zu reinigenden Wohnraums oder der zu reinigenden Wohnung beziehungsweise des Wohnbereichs, beispielsweise Innenbereichs, ermöglicht. Die App zeigt dem Nutzer dabei vorzugsweise den zu reinigenden Bereich als Umgebungskarte an.

Unter einer Servicestation ist insbesondere jegliche Basisstation zu einem mobilen, selbstfahrenden Gerät, insbesondere Reinigungsroboter, zu verstehen, die neben einer reinen Ladefunktion des Akkus des Reinigungsroboters zumindest eine weitere Servicefunktion zur Verfügung stellt. Diese Servicefunktion kann insbesondere ein Absaugen von Staub und Schmutz aus der Staubbox des Roboters, ein Nachfüllen von Wasser in einen Wassertank des Roboters und/oder ein Reinigen beziehungsweise Waschen von am Roboter zum Bodenwischen vorhandenen Wischpads sein. Die Servicefunktion ist also eine Serviceaufgabe, die zum weiteren Bodenbearbeiten ausgeführt werden sollte, um eine optimale Reinigung zu gewährleisten oder den Reinigungsvorgang weiter durchführen zu können. Dabei kann die Servicestation selbstverständlich auch mehr als eine Servicefunktion anbieten.

Unter einem Andocken des Geräts an die Servicestation ist insbesondere ein mechanisches und/oder elektrisches Verbinden des Geräts mit der Servicestation zu verstehen. Beispielsweise weist das Gerät an seiner vorderen Unterseite zwei Ladekontakte auf, also elektrische Kontakte, die zum Laden des Akkus Verwendung finden. Die Servicestation weist an ihrer Bodenplatte zwei korrespondierende Gegenkontakte auf, die ebenfalls elektrische Kontakte sind, die zum Laden des Akkus Verwendung finden. Das Gerät fährt zum Laden derart auf die Bodenplatte auf, dass seine Ladekontakte in mechanischer und elektrischer Verbindung mit den Gegenkontakten stehen, sodass ein Ladestrom von der Servicestation zum Gerät fließen kann.

Unter einer Kommunikationsschnittstelle des Geräts ist insbesondere jegliche Schnittstelle zu verstehen, die eine Kommunikation zwischen Gerät und einer externen Einheit ermöglicht. Vorliegend ist die externe Einheit insbesondere die Servicestation. Die Kommunikationsschnittstelle kann dabei ein oder mehrere weiterer elektrische Kontakte oder eine kontaktlose Schnittstelle sein. Die Kommunikationsschnittstelle ist insbesondere geeignet, Anfragen der Servicestation zu empfangen und entsprechend eine Antwort an die Servicestation zu senden.

Unter einem selbsttätigen Starten ist insbesondere zu verstehen, dass das Starten automatisch ohne jeglichen Nutzereingriff, also rein geräteabhängig, stattfindet. Auslöser des selbsttätigen Startens ist hierbei beispielsweise eine vordefinierte Handlung des Geräts, zum Beispiel eine definierte Anzahl an Andockvorgängen des Geräts, beispielsweise nach jedem vierten Mal eines Docking-Vorgangs des Geräts an der Servicestation. Alternativ oder zusätzlich kann das selbsttätige Starten nach vorbestimmten Zeiten oder festen Zeitintervallen ausgelöst werden, also beispielsweise drei Tage nach dem Durchführen der letzten Servicefunktion.

Bei einer vorteilhaften Ausführungsform weist das Verfahren die weiteren Verfahrensschritte auf:
- Warten auf einen Startbefehl zum Starten der Servicefunktion von dem Gerät bei Vorhandensein der Kommunikationsschnittstelle,
- Starten der Servicefunktion bei Erhalt des Startbefehls.

Weist das Gerät also eine Kommunikationsschnittstelle auf, so wartet die Servicestation auf ein Kommando des Geräts zum Starten der Servicefunktion. Die Servicestation startet diese Servicefunktion nicht selbstständig. Insbesondere wird das Gerät selbst als "Master" definiert, der einen Auslöser zum Durchführen der Servicefunktion bestimmt. Das Gerät erkennt vorzugsweise über eine interne Sensorik, wann das Ausführen der Servicefunktion sinnvoll ist, sodass eine solche nur ausgeführt wird, wenn sie auch notwendig ist. Der Nutzer wird durch das Ausführen der Servicefunktion aufgrund der Automatik kaum gestört. Zusätzlich kann der Nutzer dem Gerät bevorzugt über die Reinigungs-App vorgeben, wann das Ausführen der Serviceaufgabe erlaubt ist und wann nicht. Beispielsweise kann der Nutzer Servicefunktionen zu bestimmten Uhrzeiten, zum Beispiel nachts, untersagen.

Bei einer weiteren vorteilhaften Ausführungsform umfasst das Prüfen der Servicestation ein Senden einer Anfrage der Servicestation an das Gerät und ein (eventuelles) Empfangen einer Rückmeldung des Geräts an der Servicestation über die Kommunikationsschnittstelle (bei Vorhandensein der Kommunikationsschnittstelle). Erkennt die Servicestation, dass ein Ladestrom fließt, also das ein Gerät angedockt ist, so sendet die Servicestation die (spezifische) Anfrage an das Gerät. Antwortet das Gerät (korrekt), so erkennt die Servicestation, dass ein Gerät mit Kommunikationsschnittstelle angedockt hat. Antwortet das Gerät nicht oder nicht korrekt, so schließt die Servicestation daraus, dass ein Gerät ohne Kommunikationsschnittstelle angedockt hat. So kann die Servicestation zwischen vorhandener und nicht vorhandener Kommunikationsschnittstelle unterscheiden.

Bei einer weiteren vorteilhaften Ausführungsform wird das selbsttätige Starten der Servicefunktion nach einem vordefinierten Toleranzzeitintervall durchgeführt. Die Servicestation wartet demnach nach ihrer Anfrage ab, ob das Gerät antwortet. Für die Wartezeit ist ein Toleranzzeitintervall vorgegeben. Nach diesem Toleranzzeitintervall bestimmt die Servicestation den "Master": bei Antwort wird das Gerät als Master, bei fehlender Antwort wird die Servicestation als Master anerkannt.

Bei einer weiteren vorteilhaften Ausführungsform bietet die Servicestation weitere Servicefunktionen an, die selbsttätig oder auf einen Startbefehl des Geräts hin starten, abhängig von dem Vorhandensein oder Nicht-Vorhandensein der Kommunikationsschnittstelle. Die Servicestation bietet demnach eine Mehrzahl an Servicefunktionen an, die teilweise oder vollständig nach dem gleichen erfindungsgemäßen Prinzip gestartet werden. Die Servicefunktionen können unter anderem sein: Staubbox absaugen, Wischpads waschen, Wassertank auffüllen, Oberseite des Geräts abblasen, Reinigen des Geräteäußeren und/oder der außen liegenden Sensorik.

Weiter betrifft die Erfindung eine Servicestation für ein mobiles, selbstfahrendes Gerät, an der ein erfindungsgemäßes Betriebsverfahren durchführbar ist. Zudem betrifft die Erfindung ein Servicesystem zum Durchführen eines erfindungsgemäßen Betriebsverfahrens eines mobilen, selbstfahrenden Geräts an einer Servicestation, das das mobile, selbstfahrende Gerät und die Servicestation umfasst, die neben einem Laden eines Akkus des Geräts mindestens eine Servicefunktion anbietet.

Es versteht sich, dass neben dem Verfahren, der Servicestation und dem Servicesystem auch ein Computerprogramm, das Befehle umfasst, die bei der Ausführung des Programms durch eine Servicestation eines mobilen, selbstfahrenden Geräts diese veranlassen, das erfindungsgemäße Verfahren auszuführen, zum Umfang dieser Erfindung gehört. Ebenso gehört ein computerlesbares Medium, auf dem ein solches Computerprogramm gespeichert ist, zum Umfang dieser Erfindung.

Jegliche Merkmale, Ausgestaltungen, Ausführungsformen und Vorteile das Verfahren betreffend finden auch in Zusammenhang mit der erfindungsgemäßen Servicestation, dem Servicesystem, dem Computerprogramm und dem computerlesbaren Medium Anwendung, und umgekehrt.

Die Erfindung wird anhand der nachfolgenden, lediglich Beispiele darstellenden Ausführungen der Erfindung näher erläutert. Es zeigen:
- Figur 1:: eine schematische Ansicht eines Ausführungsbeispiels einer Servicestation für ein mobiles, selbstfahrendes Gerät, mit dem ein erfindungsgemäßes Betriebsverfahren durchführbar ist,
- Figur 2:: eine schematische Ansicht eines Ausführungsbeispiels eines mobilen, selbstfahrenden Geräts, das zum erfindungsgemäßen Betriebsverfahren an einer Servicestation vorgesehen ist,
- Figuren 3A, 3B:: jeweils eine schematische Unteransicht eines Ausführungsbeispiels eines mobilen, selbstfahrenden Geräts, das zum erfindungsgemäßen Betriebsverfahren an einer Servicestation vorgesehen ist, und
- Figur 4:: Flussdiagramm eines Ausführungsbeispiels eines erfindungsgemäßen Betriebsverfahrens.

In Figur 1 ist eine Servicestation 1 dargestellt, die zum Laden eines Akkus eines mobilen, selbstfahrenden Geräts, insbesondere eines Reinigungsroboters, vorgesehen ist, und die der Reinigungsroboter bei Bedarf selbstständig aufsucht. Um den Aufwand für einen Nutzer des Reinigungsroboters so gering wie möglich zu halten, bietet die Servicestation 1 zumindest eine Servicefunktion an. Beispielsweise weist die Servicestation 1 als Servicefunktion eine Absaugfunktion auf, durch die an der Servicestation 1 eine gefüllte Staubbox des Reinigungsroboters automatisch entleert werden kann, sodass der Nutzer wenig Aufwand mit der Entleerung und Säuberung des Reinigungsroboters hat. Als alternative oder weitere Servicefunktion kann die Servicestation 1 eine Nachfüllfunktion zum Nachfüllen eines Wassertanks des Reinigungsroboters bereitstellen. Weiter alternativ oder zusätzlich kann als dritte Servicefunktion eine Reinigungsfunktion von Wischpads des Reinigungsroboters angeboten werden.

Zum reinen Laden des Akkus des Reinigungsroboters an der Servicestation werden zwei Kontakte 2a, 2b benötigt. Um zumindest eine Servicefunktion für den Reinigungsroboter anbieten zu können, ist eine zusätzliche Kommunikationsschnittstelle 2c, insbesondere ein weiterer Kontakt, notwendig, um eine Kommunikation zwischen Reinigungsroboter und Servicestation 1 zu erlauben. Diese Kommunikation ermöglicht es, dass der Reinigungsroboter nicht jedes Mal, wenn er an der Servicestation 1 andockt, abgesaugt wird, sondern nur, wenn der Reinigungsroboter dies der Servicestation 1 explizit mitteilt, zum Beispiel, wenn die Staubbox voll ist beziehungsweise ein längeres Zeitintervall seit der letzten Absaugung vergangen ist. Das Mitteilen einer notwendigen Absaugung durch den Reinigungsroboter ist insbesondere dann besonders vorteilhaft, wenn mehrere Servicestationen im Einsatz sind, die nicht zwingend in Kommunikation miteinander stehen, sondern lediglich mit dem Reinigungsroboter kommunizieren, sodass nur dieser tatsächlich weiß, wann seine letzte Entleerung war.

Figur 2 zeigt einen Reinigungsroboter 3 in Aufsicht, der an einer Servicestation des Ausführungsbeispiels der Figur 1 betrieben werden kann. Der Reinigungsroboter 3 weist eine D-Form auf. Seine Vorderseite ist gerade ausgebildet, während seine Rückseite gebogen ist. An einem hinteren Bereich weist der Reinigungsroboter 3 einen LIDAR-Sensor 4 auf, mit dem er seine Umgebung erkunden und navigieren kann. Der Reinigungsroboter 3 ist ein Saug-, Kehr- und Wischroboter. Nach dem autonomen Ausführen seines Reinigungsauftrags kehrt er zum Laden seines Akkus an seine Servicestation zurück. Hierbei fährt der Reinigungsroboter 3 mit seiner Vorderseite auf eine Bodenplatte 5 der Servicestation 1 derart auf, dass Ladekontakte des Reinigungsroboters 3 auf den Kontakten 2a, 2b aufliegen, um mit dem Laden beginnen zu können. Insbesondere dockt der Reinigungsroboter 3 an der Servicestation 1 an, indem seine Ladekontakte mit den entsprechenden korrespondierenden Kontakten 2a, 2b der Servicestation in mechanischen und elektrischen Kontakt gebracht werden, sodass ein Ladestrom fließen kann.

In den Figuren 3A, 3B sind Unterseiten zweier unterschiedlicher Reinigungsroboter 3 gezeigt. Der Reinigungsroboter 3 der Figur 3A ist für den Betrieb an der Servicestation 1 vorgesehen und wird vorzugsweise mit dieser als Paket verkauft. Neben Ladekontakten 6a, 6b verfügt der Reinigungsroboter 3 über eine Kommunikationsschnittstelle, zum Beispiel in Form eines weiteren elektrischen Kontakts 6c oder einer kontaktlosen Kommunikation. Aufgrund des Vorhandenseins der Kommunikationsschnittstelle 6c wird der Reinigungsroboter 3 von der Servicestation 1 als Roboter mit Schnittstelle erkannt und kann dieser über die Kommunikationsschnittstelle 6c mitteilen, wann eine Ausführung der Servicefunktion (Staubbox absaugen, Wischpads waschen, Wassertank auffüllen) durchzuführen ist. Zusätzlich wird der Akku über die Ladekontakte 6a, 6b geladen.

Der Reinigungsroboter 3 der Figur 3B ist für den Betrieb an einer Ladestation ohne weitere Servicefunktion (nicht dargestellt) vorgesehen. Insbesondere verfügt der Reinigungsroboter 3 über Ladekontakte 6a, 6b, jedoch nicht über eine Kommunikationsschnittstelle. Über die Ladekontakte 6a, 6b findet keine explizite Kommunikation statt. Aufgrund des Fehlens oder dem Nicht-Vorhandensein der Kommunikationsschnittstelle kann der Reinigungsroboter von der Servicestation 1 des Ausführungsbeispiels der Figur 2 als Roboter ohne Schnittstelle erkannt werden.

Um sowohl einen Reinigungsroboter 3 des Ausführungsbeispiels der Figur 3A (mit Kommunikationsschnittstelle), als auch den Reinigungsroboter 3 des Ausführungsbeispiels der Figur 3B (ohne Kommunikationsschnittstelle) an der Servicestation 1 des Ausführungsbeispiels der Figur 1 betreiben zu können, findet das Verfahren gemäß dem Ausführungsbeispiel der Figur 4 Anwendung.

Im Schritt 101 fährt der Reinigungsroboter zur Servicestation und dockt dort an. Nach dem Andocken beginnt die Ladeelektronik der Servicestation, den Akku des Reinigungsroboters zu laden (Schritt 102). Erkennt eine Steuerelektronik der Servicestation, dass ein Ladestrom fließt, so erkennt die Servicestation, dass der Reinigungsroboter angedockt ist (Schritt 103). Daraufhin prüft die Servicestation durch einen Test, ob der Reinigungsroboter mit einer Kommunikationsschnittstelle ausgestattet ist (Schritt 104). Hierfür sendet die Servicestation eine spezifische Anfrage an den Reinigungsroboter.

Antwortet der Reinigungsroboter korrekt, wird eine Kommunikationsschnittstelle erkannt. Die Servicestation geht von einem Reinigungsroboter mit Kommunikationsschnittstelle aus (Schritt 105a). In diesem Fall wartet die Servicestation auf ein Kommando des Reinigungsroboters zum Starten einer oder mehrerer Servicefunktionen, wie beispielsweise Absaugen, Nachfüllen, Waschen oder ähnliches (Schritt 106a). Die Servicestation startet also die Servicefunktion nicht selbstständig, sondern der Reinigungsroboter wird als Master definiert. Der Reinigungsroboter kann über interne Sensorik selbst erkennen, wann welche Servicefunktion sinnvoll ist, sodass eine solche nur durchgeführt wird, wenn sie wirklich notwendig ist. Der Nutzer wird durch eine Ausführung der Servicefunktion dadurch nur selten gestört. Darüber hinaus kann der Nutzer über die Reinigungs-App dem Reinigungsroboter vorgeben, wann die Ausführung von Servicefunktionen erlaubt ist, und wann nicht. Beispielsweise können Servicefunktionen zu bestimmten Uhrzeiten wie etwa nachts untersagt sein.

Wird nach dem Senden der Anfrage der Servicestation innerhalb eines definierten Toleranzzeitintervalls keine Antwort vom Reinigungsroboter empfangen, so wird keine Kommunikationsschnittstelle erkannt. Die Servicestation geht in diesem Fall von einem Reinigungsroboter ohne Kommunikationsschnittstelle aus (Schritt 105b). Hierbei definiert sich die Servicestation selbst als Master und wartet nicht auf eine Kommunikation oder ein Kommando des Reinigungsroboters. Die Servicestation startet eine oder mehrere Servicefunktionen selbsttätig (Schritt 106b), beispielsweise nach jedem Andocken des Reinigungsroboters, nach einer definierten Anzahl an Docking-Vorgängen durch den Reinigungsroboter (zum Beispiel jedes vierte Mal) oder nach einem festen Zeitintervall, zum Beispiel immer dann, wenn seit der letzten Servicefunktion drei Tage vergangen sind.

Insgesamt kann es vorkommen, dass Servicefunktionen an Reinigungsroboters ohne Kommunikationsschnittstelle öfter durchgeführt werden, als an Reinigungsrobotern mit Kommunikationsschnittstelle, und somit eine höhere Störungswahrscheinlichkeit für einen Nutzer besteht. Jedoch ist vorteilhaft, dass dadurch der Reinigungsroboter, der anfangs ohne Servicefunktion ausgestattet war, eine erhöhte Funktionalität an der Servicestation mit allen zur Verfügung stehenden Servicefunktionen erhält. Der Reinigungsroboter mit nur zwei Ladekontakten kann dadurch auch an der Servicestation mit Servicefunktionen betrieben werden, während sich für Reinigungsroboter mit Kommunikationsschnittstelle keinerlei Nachteile ergeben.

## Patentansprüche

1. Verfahren zum Betrieb eines mobilen, selbstfahrenden Geräts an einer Servicestation (1), die neben einem Laden eines Akkus des Geräts zumindest eine Servicefunktion anbietet, mit den folgenden Verfahrensschritten:
- Erkennen eines Andockens eines Geräts an der Servicestation (1) durch Fließen eines Ladestroms über zwei Ladekontakte (6a, 6b) des Geräts und zwei korrespondierende Gegenkontakte (2a, 2b) der Servicestation,
- Prüfen der Servicestation (1) auf ein Vorhandensein einer Kommunikationsschnittstelle (6c) des Geräts, **gekennzeichnet durch** ein
- selbsttätiges Starten der Servicefunktion zu vorbestimmten Zeiten oder nach vordefinierten Handlungen des Geräts bei einem Nicht-Vorhandensein der Kommunikationsschnittstelle (6c) des Geräts.

2. Verfahren nach Anspruch 1, mit den alternativen oder weiteren Verfahrensschritten:
- Warten auf einen Startbefehl zum Starten der Servicefunktion von dem Gerät bei Vorhandensein der Kommunikationsschnittstelle (6c),
- Starten der Servicefunktion bei Erhalt des Startbefehls.

3. Verfahren nach einem der vorhergehenden Ansprüche, wobei die vorbestimmten Zeiten oder vordefinierten Handlungen des Geräts eine definierte Anzahl an Andockvorgängen des Geräts und/oder ein festes Zeitintervall sind.

4. Verfahren nach einem der vorhergehenden Ansprüche, wobei das Prüfen der Servicestation (1) ein Senden einer Anfrage der Servicestation (1) an das Gerät und ein eventuelles Empfangen einer Rückmeldung des Geräts an der Servicestation (1) über die Kommunikationsschnittstelle (6c) umfasst.

5. Verfahren nach einem der vorhergehenden Ansprüche, wobei das selbsttätige Starten der Servicefunktion nach einem vordefinierten Toleranzzeitintervall durchgeführt wird.

6. Verfahren nach einem der vorhergehenden Ansprüche, wobei die Servicestation (1) weitere Servicefunktionen anbietet, die selbsttätig oder auf einen Startbefehl des Geräts hin starten, abhängig von dem Vorhandensein oder Nicht-Vorhandensein der Kommunikationsschnittstelle (6c).

7. Servicestation für ein mobiles, selbstfahrendes Gerät, an der ein Betriebsverfahren nach einem der vorhergehenden Ansprüche durchführbar ist.

8. Servicesystem zum Durchführen eines Betriebsverfahrens eines mobilen, selbstfahrenden Geräts an einer Servicestation (1) nach einem der vorhergehenden Ansprüche 1 bis 6, umfassend
- das mobile, selbstfahrende Gerät, und
- die Servicestation (1) nach Anspruch 7, die neben einem Laden eines Akkus des Geräts mindestens eine Servicefunktion anbietet.

9. Computerprogramm, umfassend Befehle, die bei der Ausführung des Programms durch eine Servicestation (1) eines mobilen, selbstfahrenden Geräts diese veranlassen, das Verfahren gemäß einem der vorhergehenden Ansprüche 1 bis 6 auszuführen.

10. Computerlesbarer Datenträger, auf dem das Computerprogramm nach Anspruch 9 gespeichert ist.

## Claims

1. Method for operating a mobile, self-propelled device at a service station (1), which, in addition to charging a rechargeable battery of the device, offers at least one service function, having the following method steps:
- identifying a docking of a device at the service station (1) by running a charging current over two charging contacts (6a, 6b) of the device and two corresponding counter contacts (2a, 2b) of the service station,
- checking the service station (1) for a presence of a communication interface (6c) of the device, **characterised by** an
- automatic starting of the service function at predetermined times or after predefined operations of the device in the case of the absence of the communication interface (6c) of the device.

2. Method according to claim 1, having the alternative or further method steps:
- waiting for a start command to start the service function of the device in the presence of the communication interface (6c),
- starting the service function upon receipt of the start command.

3. Method according to one of the preceding claims, wherein the predetermined times or predefined operations of the device are a defined number of docking processes of the device and/or a fixed time interval.

4. Method according to one of the preceding claims, wherein the checking of the service station (1) comprises sending a request from the service station (1) to the device and possibly receiving feedback from the device to the service station (1) by way of the communication interface (6c).

5. Method according to one of the preceding claims, wherein the automatic starting of the service function is carried out after a predefined tolerance time interval.

6. Method according to one of the preceding claims, wherein the service station (1) offers further service functions, which start automatically or upon a start commend from the device, independently of the presence or absence of the communication interface (6c).

7. Service station for a mobile, self-propelled device, on which an operating method according to one of the preceding claims can be carried out.

8. Service system for carrying out an operating method of a mobile, self-propelled device on a service station (1) according to one of the preceding claims 1 to 6, comprising
- the mobile, self-propelled device, and
- the service station (1) according to claim 7, which offers at least one service function in addition to charging a rechargeable battery of the device.

9. Computer program, comprising commands, which, upon execution of the program by a service station (1) of a mobile, self-propelled device trigger this to carry out the method according to one of the preceding claims 1 to 6.

10. Computer-readable data carrier, on which the computer program according to claim 9 is stored.

## Revendications

1. Procédé de fonctionnement d'un appareil mobile automoteur sur une station de service (1), qui outre un chargement d'une batterie de l'appareil, offre au moins une fonction de service, le procédé comprenant les étapes suivantes :
- détection d'un arrimage d'un appareil sur la station de service (1) par une circulation d'un courant de charge à travers deux contacts de charge (6a, 6b) de l'appareil et deux contacts complémentaires (2a, 2b) correspondants de la station de service,
- vérification de la station de service (1) quant à la présence d'une interface de communication (6c) de l'appareil, **caractérisé par** :
- un démarrage automatique de la fonction de service à des moments prédéterminés ou après des opérations prédéfinies de l'appareil dans le cas où l'interface de communication (6c) de l'appareil n'est pas présente.

2. Procédé selon la revendication 1, comprenant les étapes alternatives ou supplémentaires suivantes :
- attente d'une commande de démarrage de l'appareil pour démarrer la fonction de service lorsque l'interface de communication (6c) est présente,
- démarrage de la fonction de service à la réception de la commande de démarrage.

3. Procédé selon l'une des revendications précédentes, dans lequel les moments prédéterminés ou les opérations prédéfinies de l'appareil sont un nombre défini de processus d'arrimage et/ou un intervalle de temps fixe.

4. Procédé selon l'une des revendications précédentes, dans lequel la vérification de la station de service (1) comprend un envoi d'une demande de la station de service (1) à l'appareil et une éventuelle réception d'une confirmation de réception de l'appareil au niveau de la station de service (1) via l'interface de communication (6c).

5. Procédé selon l'une des revendications précédentes, dans lequel le démarrage automatique de la fonction de service est effectué après un intervalle de temps de tolérance prédéfini.

6. Procédé selon l'une des revendications précédentes, dans lequel la station de service (1) offre des fonctions de service supplémentaires, qui démarrent automatiquement ou en réponse à une commande de démarrage, en fonction de la présence ou de l'absence de l'interface de communication (6c).

7. Station de service pour un appareil mobile automoteur, sur laquelle un procédé de fonctionnement selon l'une des revendications précédentes peut être exécuté.

8. Système de service permettant de mettre en œuvre un procédé de fonctionnement d'un appareil mobile automoteur sur une station de service (1) selon l'une des revendications 1 à 6, comprenant :
- l'appareil mobile automoteur, et
- la station de service (1) selon la revendication 7, qui offre, outre un chargement d'une batterie de l'appareil, au moins une fonction de service.

9. Programme informatique, comprenant des commandes qui, lorsque le programme est exécuté par une station de service (1) d'un appareil mobile automoteur, amènent celle-ci à mettre en œuvre le procédé selon l'une des revendications 1 à 6.

10. Support de données lisible par un ordinateur, sur lequel le programme informatique selon la revendication 9 est stocké.
